# EUROPÄISCHE PATENTSCHRIFT

(11) **EP 1 571 275 B1**
(45) Veröffentlichungstag und Bekanntmachung des Hinweises auf die Patenterteilung: **29.07.2015**
(21) Anmeldenummer: 05001870.4
(22) Anmeldetag: 29.01.2005
(51) Int. Cl.: E04G 5/14

(54) **Vorrichtung zur Montage eines temporär vorhandenen Geländerholms eines Gerüstes**
Device for the assembling of a temporary railing of a scaffold
Dispositif pour le montage d'un garde-corps provisoire d'échafaudage

(30) Priorität: 05.03.2004 DE 202004003628 U
(43) Veröffentlichungstag der Anmeldung: 07.09.2005
(73) Patentinhaber: Wilhelm Layher Verwaltungs-GmbH, 74363 Güglingen-Eibensbach (DE)
(72) Erfinder:
(74) Vertreter: Clemens, Gerhard

(56) Entgegenhaltungen:
- EP-A- 1 338 723
- WO-A-02/077392
- DE-A1- 10 243 356

## Beschreibung

### TECHNISCHES GEBIET

Die vorliegende Erfindung betrifft eine Vorrichtung für ein Gerüst mit Gerüstetagen mit Vertikalstielen, Riegeln, Belägen und Geländerholmen zur Montage eines erforderlichen temporär vorhandenen Geländerholms von einer bestehenden Gerüstetage für eine noch zu erstellende, darüber zu montierende Gerüstetage mit einer vorderseitig an einen Vertikalstiel der bestehenden Gerüstetage anschließbaren Geländerstütze mit einer ersten Anschlusseinrichtung, einer zweiten Anschlusseinrichtung, einer dritten Anschlusseinrichtung wobei die erste Anschlusseinrichtung im oberen Endbereich der Gerüststütze angeordnet ist und zum Anschließen des temporären Geländerholms dient, die dritte Anschlusseinrichtung so ausgebildet ist, dass sie im Bereich des Anschlusses des montierten Geländerholms an den montierten Vertikalstiel der bestehenden Etage lösbar anschließbar ist und der Abstand zwischen der dritten Anschlusseinrichtung und der ersten Anschlusseinrichtung so gewählt ist, dass sich der temporäre Geländerholm bei angeschlossener dritter Anschlusseinrichtung auf einem vorgegebenen Höhenniveau bezüglich der noch zu erstellenden Gerüstetage befindet, die zweite Anschlusseinrichtung zwischen der ersten und dritten Anschlusseinrichtung zum lösbaren Anschluss an den Vertikalstiel positioniert ist, Mittel zum lösbaren Arretieren der zweiten und dritten Anschlusseinrichtungen vorhanden sind, Mittel zum Betätigen der Mittel zum lösbaren Arretieren vorhanden sind die am oberen und/oder unteren Endbereich der Geländerstütze eine Handhabe, insbesondere einen Handgriff, ein an die Handhabe angeschlossenes, innerhalb der Geländerstütze um eine Drehachse drehbar gelagertes Drehprofil aufweisen.

Derartige Vorrichtungen werden auch voreilende Sicherungen beziehungsweise voreilende Geländer genannt.

### STAND DER TECHNIK

Bei den bekannten Layher-Blitz- und Layher-Allround-Gerüstsystemen werden die einzelnen Gerüstetagen aus Systembauteilen montiert. Dabei erfolgt der Montagevorgang von unten nach oben. Nachdem jeweils die Vertikalstiele beziehungsweise Vertikalrahmen, die Riegel, die Beläge, die Geländerholme und gegebenenfalls die Diagonalen pro Etage montiert sind, kann zunächst der Belag für die darüber zu montierende Etage eingehängt werden. Wenn der Monteur die neu zu erstellende Etage erreicht, muss dafür gesorgt werden, dass bereits in diesem Zustand gewisse Sicherungselemente vorhanden sind, die für ihn einen Halt bieten. Bei den genannten Gerüstsystemen werden voreilende Geländerstützen eingesetzt. Das heißt, wenn der Monteur die "neue" Etage erreicht, sind zumindest Geländerpfosten vorhanden, an denen er einen Geländerholm befestigen kann. Dieses Geländer muss jedoch auf jeder Ebene montiert und demontiert werden.

Es sind Gerüstsysteme bekannt, bei denen Rahmen eingesetzt werden, die die Geländer und Diagonalen ersetzen. Nach der Montage eines derartigen Rahmens bildet der obere Horizontalriegel bereits das Geländer für die darüber noch zu montierende Gerüstetage. Die Rahmenkonstruktion selbst ist Bestandteil des Gerüstes. Es ist eine weitere Ausführungsform bekannt, bei der ebenfalls ein Rahmen eingesetzt wird, dessen oberer Horizontalriegel das vorauseilende Geländer bildet. Dieser Rahmen wird bei der Montage in zwei bereits montierte Geländerholme eingehängt und muss anschließend etagenweise versetzt werden, um ein vorauseilendes Geländer zu gewährleisten. Beide Rahmenkonstruktionen sind relativ sperrig, schwer und daher in ihrer Montage aufwändig. In jedem Fall müssen bei der Montage beziehungsweise Demontage mehrere Monteure eingesetzt werden.

Aus der EP 1338 723 A2 ist ein voreilendes Geländer bekannt, bei dem es möglich ist, von einer bestehenden Gerüstetage aus einen temporären Geländerholm für eine darüber zu montierende Gerüstetage vorzusehen. Diese Konstruktion ist an die bestehenden Gerüstsysteme angepasst und ermöglicht eine einfache Montage.

Aus der WO 02/077392 A1 ist eine gattungsgemäße Vorrichtung zur Erstellung eines voreilenden Geländers bekannt, bei dem jeweils im Endbereich der Geländerstützen Handhaben vorgesehen sind, die einen lösbaren Anschluss der Geländerstützen an den jeweiligen Vertikalstiel des Gerüsts ermöglichen. Um den lösbaren Anschluss zu ermöglichen, muss die Geländerstütze seitlich, das heißt in Richtung des jeweiligen Geländerholms bewegt werden. Dadurch ist es erforderlich, den teleskopierbaren zwischen den Geländerstützen angeordneten Geländerholm zu aktivieren, was einen erhöhten Kraftaufwand für die Montageperson bedeutet.

### DARSTELLUNG DER ERFINDUNG

Ausgehend von dem genannten Stand der Technik liegt der vorliegenden Erfindung die Aufgabe beziehungsweise das technische Problem zugrunde, eine Vorrichtung der eingangs genannten Art anzugeben, die in einfacher Art und Weise eine Montage eines voreilenden Geländers von einer bestehenden Etage für eine darüber zu erstellende Etage ermöglicht, die den Montageaufwand zum Bereitstellen des voreilenden Geländers deutlich verringert und wirtschaftlich hergestellt werden kann.

Der Erfindung liegt weiterhin das technische Problem beziehungsweise die Aufgabe zugrunde, eine Vorrichtung der eingangs genannten Art anzugeben, die von einem Monteur montiert und versetzt werden kann, ohne beim Arretier- oder Lösevorgang die Teleskopierbarkeit des temporären Geländerholms zu beanspruchen.

Die erfindungsgemäße Vorrichtung ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Vorrichtung der eingangs genannten Art ist demgemäß dadurch gekennzeichnet, dass die zweite und dritte Anschlusseinrichtung einen nach vorne das heißt senkrecht zur Drehachse offenen, U-förmigen Aufnahmebereich aufweisen und die Mittel zum lösbaren Arretieren ein unter der Wirkung eines elastischen Elements stehendes Hebelelement aufweisen, das zum Arretieren den U-förmigen Aufnahmebereich verengt beziehungsweise zum Lösen freigibt, so dass die zweite und die dritte Anschlusseinrichtung von vorne, das heißt senkrecht zu der durch benachbart am Gerüst anordenbare Gerüststützen und dem temporären Geländerholm gebildeten Ebene bewegbar lösbar an den Vertikalstiel anschließbar sind, wobei das Hebelelement um eine Drehachse drehbar ausgebildet ist und die Mittel zum lösbaren Arretieren einen an das Drehprofil und an das Hebelelement angeschlossenen Seilzug aufweisen, wobei durch Drehung der Handhabe das Hebelelement entgegen der Wirkung des elastischen Elements drehbar ist.

Dadurch, dass es erfindungsgemäß in einfacher Art und Weise möglich ist, den Anschluss der Geländerstützen beziehungsweise deren Lösbarkeit beim Versetzen des voreilenden Geländers von vorne her zu bewerkstelligen, wird bei dem Anschluss beziehungsweise bei dem Lösen der jeweiligen Geländerstütze nicht die Teleskopierbarkeit des dazwischen angeordneten Geländerholms beansprucht, was zu einer Reduzierung der benötigten Montagekraft führt. Dies bedeutet eine erheblich vereinfachte Montage, da für die Erstellung eines Gerüstsystems das voreilende Geländer in vielfachen Schritten montiert und anschließend etagenweise nach oben versetzt werden muss.

Eine besonders bevorzugte Ausgestaltung, die neben einer wirtschaftlichen Herstellbarkeit auch hohe Anschlusssteifigkeiten gewährleistet, zeichnet sich dadurch aus, dass die zweite und die dritte Anschlusseinrichtung zwei parallel beabstandet angeordnete Vorsprungprofile mit dem nach vorne offenen U-förmigen Aufnahmebereich aufweisen, zwischen den Vorsprungprofilen Stegprofile angeordnet sind und das Hebelelement mit dem Seilzug zwischen den Vorsprungprofilen angeordnet ist.

Gemäß einer vorteilhaften Weiterbildung zeichnet sich die erfindungsgemäße Vorrichtung dadurch aus, dass eine vierte Anschlusseinrichtung vorhanden ist, die als Vorsprungeinheit ausgebildet ist, deren freier Stirnendbereich in montiertem Zustand der Geländerstütze zumindest bereichsweise außenseitig an dem montierten Vertikalstiel anliegt, wobei eine besonders vorteilhafte Weiterbildung sich dadurch auszeichnet, dass die vierte Anschlusseinrichtung zwei beabstandete Anlagevorsprünge aufweist, die in montiertem Zustand jeweils innenseitig am montierten Gerüst im Anschlussbereich anliegen und dadurch eine Verdrehsicherung bilden.

Eine besonders vorteilhafte Ausführungsvariante, die einfach zu montieren ist und hohe Anschlusssteifigkeiten im Bereich des voreilenden Geländers ermöglicht, zeichnet sich dadurch aus, dass die zweite Anschlusseinrichtung und die dritte Anschlusseinrichtung einen Anlagequerschnittskonturbereich aufweisen, der in montiertem Zustand an der Außenkontur des montierten Vertikalstiels bereichsweise formschlüssig anliegt.

Die Erfindung betrifft weiterhin eine Hilfsgerüstvorrichtung als temporäres Geländer für ein Gerüst mit Gerüstetagen mit Vertikalstielen, Riegeln, Belägen und Geländerholmen zur Montage eines erforderlichen temporär vorhandenen Geländerholms von einer bestehenden Gerüstetage für eine noch zu erstellende, darüber zu montierende Gerüstetage, die sich dadurch auszeichnet, dass die Hilfsgerüstvorrichtung zumindest zwei an beabstandet angeordneten Vertikalstielen angeschlossene Vorrichtungen der oben beschriebenen Art mit zumindest einem an die jeweilige Geländerstütze über die erste Anschlusseinrichtung lösbar angeschlossenen teleskopierbaren Geländerholm aufweist.

Durch die konstruktive Ausgestaltung und Positionierung der Anschlusseinrichtung kann eine einfache Montage eines voreilenden Geländers problemlos umgesetzt werden, ohne dass es einer Änderung der Konstruktion der bestehenden Seriengerüstbauteile bedarf. Die Vorrichtung ist ohne Änderung der Konstruktion bei bekannten Gerüstsystemen (beispielsweise Layher-Blitz- und Layher-Allround-Gerüstsystem) möglich.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die Erfindung bezieht sich nur auf die Ausführungsformen der Figuren 1, 5-7, 9, 11, 13. Die Figuren 2-4, 8, 10, 12, 14 zeigen Ausfürungsformen, die nicht Teil der Erfindung sind.

Es zeigen:
- Fig. 1: schematischer Ausschnitt aus einer Perspektivansicht eines Gerüstes mit einem voreilenden Geländer bestehend aus zwei Gerüststielen und einem dazwischen angeordneten, teleskopierbaren Geländerholm, wobei die Geländerstütze drei Anschlusseinrichtungen aufweist,
- Fig. 2: schematische Seitenansicht eines Beispiels einer Geländerstütze, insbesondere geeignet für das bekannte Layher-Blitz-Gerüstsystem,
- Fig. 3: schematische Drauf-, Seiten- und Längsansicht des Details K gemäß Fig. 2,
- Fig. 4: schematische Drauf-, Seiten- und Längsansicht des Details M gemäß Fig. 2,
- Fig. 5: schematische Draufsicht auf eine zwischen der ersten und dritten Anschlusseinrichtung angeordneten zweiten Anschlusseinrichtung,
- Fig. 6: schematische Seitenansicht der zweiten Anschlusseinrichtung gemäß Fig. 5,
- Fig. 7: schematische Detailperspektive des Details L im am Gerüst angeschlossenen Zustand,
- Fig. 8: schematische Detailperspektive des Details M im am Gerüst angeschlossenen Zustand,
- Fig. 9: schematische Detailperspektive des oberen Endbereichs einer Geländerstütze mit Handhabe,
- Fig. 10: a), b), c) schematische Seitenansicht des Montagezustandes einer Vorrichtung mit Geländerstütze und einer zweiten Anschlusseinrichtung und einer dritten als Einhängekonstruktion ausgebildeten Anschlusseinrichtung,
- Fig. 11: schematische Seitenansicht einer Vorrichtung mit zwei identischen zweiten Anschlusseinrichtungen gemäß Fig. 5,
- Fig. 12: a) bis e) schematische Detailansicht eines Gerüstausschnittes in einzelnen Montagezuständen unter Einsatz eines voreilenden Geländers,
- Fig. 13: schematischer Detailperspektivausschnitt aus einem bekannten Layher-Allround-Gerüstsystem unter Einsatz eines voreilenden Geländers gemäß Fig. 10 in einem Montagezwischenzustand und
- Fig. 14: schematischer Detailperspektivausschnitt aus einem bekannten Layher-Blitz-Gerüstsystem unter Einsatz eines voreilenden Geländers gemäß Fig. 2 in einem Montagezwischenzustand.

In Fig. 1 ist schematisch ein Ausschnitt aus einem Gerüst in einer Perspektivansicht dargestellt, bei dem bereits zwei Gerüstetagen 49, 50 bereits montiert sind. Jede Gerüstetage 49, 50 der Feldlänge L1 setzt sich aus Systemgerüstbauteilen zusammen, nämlich aus jeweils links und rechts angeordneten Vertikalstielen 26 oder Vertikalrahmen, einem dazwischen angeordneten, an die Vertikalstiele 26 links und rechts angeschlossenen Geländerholm 24, nicht näher dargestellten Längsriegeln und einem jeweils zwischen zwei Geländerstielen 26 vertikal zur Blattebene von Figur 1 angeordneten Querträgern eingehängten unteren Belag 54. Sobald die in Figur 1 zweite Etage 50 montiert ist, wird ein oberer Belag 56 angeschlossen und die nächste zu erstellende Etage 52 kann montiert werden. In diesem Zustand sind zunächst keinerlei Sicherungselemente auf der zu erstellenden Gerüstetage 52 vorhanden.

Diese Sicherungselemente werden durch eine in Figur 1 dargestellte Vorrichtung 10, in einer Ausführungsvariante, zur Verfügung gestellt, die aus zwei Geländerstützen 12, die an dem jeweils bereits montierten Vertikalstiel 26 anschließbar sind, und einen dazwischen angeordneten teleskopierbaren Geländerholm 22 zur Verfügung gestellt.

Die Geländerstützen 12 in der Perspektive gemäß Figur 1 befinden sich unmittelbar vor den Vertikalstielen 26, das heißt auf der dem Betrachter zugewandten vorderen Seite der Vertikalstiele 26.

Die Montage der Vorrichtung 10 beziehungsweise deren etagenweises Umsetzen während des Montagefortgangs wird weiter unten beschrieben.

Die in der Figur 2 dargestellte Geländerstütze 200 besitzt ein von oben nach unten durchgehendes Rundrohrprofil 13. Von oben nach unten verlaufend weist die Geländerstütze 200 eine erste, zweite und dritte Anschlusseinrichtung 14, 90, 100 auf. Die erste Anschlusseinrichtung 14 dient zum Anschluss des Geländerholms 22. Die zweite und dritte Anschlusseinrichtung 90,100 dient zum Anschluss an den bereits montierten Vertikalstiel einer Gerüstetage 50.

Die im oberen Endbereich angeordnete erste Anschlusseinrichtung 14 ist in Fig. 3 näher dargestellt. Senkrecht zur Längsrichtung des Rundrohrs 13 ist eine Vorsprungeinheit 30 angeformt, an deren freien Endbereich ein drehbarer Kippstift 32 angeschlossen ist, der sich unter der Wirkung seines Eigengewichtes quer zur Vorsprungeinheit 30 stellt.

Ein einfacher Anschluss eines teleskopierbaren Geländerholms 22 wird dadurch gewährleistet, dass jeweils in seinem Endbereich eine durchgehende Ausnehmung angeordnet ist, deren Innendurchmesser so gewählt ist, dass der Geländerholm 22 auf die Vorsprungeinheit 30 aufgeschoben werden kann. Nach dem Aufschieben sperrt der Kippstift 32 die Anschlussposition des Geländerholms 22 automatisch.

Die zweite Anschlusseinrichtung 90 ist in Figur 5 und 6 näher dargestellt.

Die zweite Anschlusseinrichtung 90 besitzt zwei als plattenförmige Profile ausgebildete Vorsprungprofile 146, die parallel beabstandet angeordnet sind, wobei durch zwischen den Vorsprungprofilen 146 angeordnete Stegprofile 148 der entsprechende Abstand gebildet wird. Die Vorsprungprofile 146 weisen jeweils einen nach vorne offenen U-förmigen Aufnahmebereich 114 auf, der in seinem Innenbereich eine teilkreisförmige Innenkontur zur Aufnahme des Vertikalstiels 26 bildet. Im unteren Randbereich des U-förmigen Aufnahmebereichs 114 ist ein um eine Drehachse 119 drehbares Hebelelement 118 angeordnet, das unter der Einwirkung eines elastischen Elementes 116, das im Ausführungsbeispiel als Federelement ausgebildet ist, steht. Das Hebelelement 118 ragt unter alleiniger Wirkung des elastischen Elements 116 bereichsweise in den U-förmigen Aufnahmebereich 114 hinein, so dass ein eingeführter Vertikalstiel 26 zuverlässig arretiert wird. An dem der Drehachse 119 gegenüberliegenden Endbereich des im Wesentlichen U-förmigen Hebelelements 118 ist ein Seilzug 126 angelenkt, der gleichzeitig an einem Drehprofil 124 befestigt ist, wobei das Drehprofil 124 innerhalb der Geländerstütze 200 drehbar gelagert vorhanden ist. Das Drehprofil 124 ist um eine Drehachse 128 drehbar gelagert vorhanden, die parallel zur Längsachse der Geländerstütze 200 verläuft. Das Drehprofil 124 selbst ist innerhalb der Geländerstütze 200 durchgehend geführt und besitzt an dem oberen und unteren Endbereich eine als Griff 122 ausgebildete Handhabe, durch deren Drehung auf die Drehposition des Hebelelements 118 eingewirkt werden kann.

Im vorderen Endbereich des U-förmigen Aufnahmebereichs 114 der Vorsprungprofile 146 ist zur Abstandswahrung jeweils ein Abstandselement 152 angeordnet, das im Ausführungsbeispiel bolzenartig ausgebildet ist.

Durch Betätigung eines der Griffe 122 in Pfeilrichtung D (siehe Fig. 5) wird das Drehprofil 124 um dessen Längsachse 128 gedreht, wobei sich der Seilzug 126 teilweise um die Außenkontur des Drehprofils 124 aufwickelt. Dadurch wird gleichzeitig das Hebelelement 118 um seine Drehachse 119 gedreht und gibt den gesamten Aufnahmebereich 114 frei. In diesem Zustand kann die zweite Anschlusseinrichtung 90 problemlos von vorne auf den jeweiligen Vertikalstiel 26 aufgeschoben werden. Danach wird der Griff 122 losgelassen, wodurch infolge der Wirkung des elastischen Elements 116 das Hebelelement 118 eine entgegen der Drehrichtung D verlaufende teilweise Drehbewegung durchführt und im Ergebnis den eingeführten Vertikalstiel 26 fixiert. Dadurch ist es in einfacher Art und Weise möglich, die Geländerstütze 200 an den jeweiligen Vertikalstiel 26 in der jeweiligen Montageposition zur Erstellung eines temporären Geländers zu fixieren beziehungsweise zu lösen.

In Fig. 9 ist ein oberer Teilbereich der Geländerstütze 200, 300 dargestellt, bei dem auf das Drehprofil 124 ein Handgriff 122 aufgesteckt ist. An der Geländerstütze 200, 300 sind zwei vertikale Anschlagelemente 154 radial beabstandet vorhanden und an dem Drehprofil 124 ist ein Queranschlagstift 156 angeordnet, der die Drehbewegung D des Handgriffs 122 begrenzt.

Figur 10a, b, c zeigt schematisch in einer Seitenansicht die Montage eines voreilenden Geländers mittels einer Geländerstütze 200 gemäß Fig. 2. Die Geländerstütze 200 wird gemäß Fig, 10a zunächst von oben her über die dritte Anschlusseinrichtung 100, die als Einhänge- und Anlageeinheit ausgebildet ist, im Bereich des bestehenden Geländerholms 24 eingehängt. Dann wird gemäß Fig. 10b die Geländerstütze 200 in Pfeilrichtung D2 von vorne auf den stehenden Vertikalstiel 26 des Geländers hin bewegt, bis dann die zweite Anschlusseinrichtung 90 den Vertikalstiel 26 formschlüssig arretiert (Fig. 10c). In diesem Zustand ist die Vertikalstütze und damit das voreilende Geländer lösbar montiert. Ein Umsetzen der Geländerstütze 200 kann in einfacher Art und Weise dadurch bewerkstelligt werden, dass zunächst über die Handhabe 122 die Verbindung mit dem Vertikalstiel 26 gelöst wird und daran anschließend die Geländerstütze 200 um eine Etage nach oben verschoben wird.

Das Höhenniveau der Geländerstütze 12 bei an den Vertikalstiel 26 angeschlossener Stütze 12 und damit das Höhenniveau H des temporären Geländerholms 22 wird durch die Position der dritten Anschlusseinrichtung 100 bestimmt. Die dritte Anschlusseinrichtung 100 wird nämlich im Bereich des Anschlusses des montierten Geländerholms 24 an den montierten Vertikalstiel 26 angeschlossen. Diese Position ist bei dem jeweiligen Gerüstsystem vorgegeben. In Abhängigkeit von der Anordnung der dritten Anschlusseinrichtung 100 ist die zweite Anschlusseinrichtung 90 in Längsrichtung der Geländerstütze 12 in einem Abstand A2 (Figur 2) angeordnet, der gewährleistet, dass die zweite Anschlusseinrichtung 90 unterhalb des oberen Belages 56 (siehe Figur 1) an den Vertikalstiel 26 der bestehenden Gerüstetage 50 angeschlossen werden kann. Ebenso bestimmt sich der Abstand A3 der vierten Anschlusseinrichtung 110 zur dritten Anschlusseinrichtung 100 danach, dass die vierte Anschlusseinrichtung 110 unterhalb des bereits montierten Geländerholms 24 mit dem Vertikalstiel 26 zur Anlage kommt.

Der Abstand A4 der ersten Anschlusseinrichtung 14 zur dritten Anschlusseinrichtung 100 ist so gewählt, dass der Geländerholm 22 als Bestandteil des vorauseilenden Geländers bei montierter Geländerstütze 12 in einem Höhenniveau H (siehe Figur 1) über dem oberen Belag 56 angeordnet ist, die den Sicherheitsvorschriften entspricht. Im Folgenden wird die Montage der Vorrichtung 10, das heißt eines vorauseilenden Geländers anhand der Darstellungen in Figur 1 und den Figuren 12a) bis e) näher erläutert.

Nachdem die unterste Gerüstetage 49 erstellt ist, wird oberseitig ein Belag 54 eingehängt und die Vorrichtung 10, bestehend aus zwei Geländerstützen 12 und dem teleskopierbaren Handlauf 22, am Boden erstellt. Nunmehr kann die Vorrichtung 10 auf beiden Seiten der Etage 49 angeschlossen werden. Hierzu wird die dritte Anschlusseinrichtung 18 im Bereich des Anschlusses des bereits montierten Geländerholms 24 an dem Vertikalstiel 26 eingehängt und die zweite Anschlusseinrichtung 16 wird mittels eines Keiles an dem Vertikalstiel 26 angeschlossen. Dies erfolgt auf beiden Seiten der untersten Gerüstetage 49. Dieser Zustand ist in Figur 1 durch die rechts gestrichelt dargestellte Geländerstütze 12 und die links durchgezogen dargestellte Geländerstütze 12 dargestellt. In diesem Zustand ist für den Monteur, der anschließend auf dem Niveau N1 arbeiten muss, bereits ein temporärer Geländerholm 22 mit Geländerstützen 12 vorhanden.

Ist nun die in Figur 1 zweite Gerüstetage 50 fertiggestellt und der obere Belag 56 auf dem Niveau N2 eingehängt, wird die Vorrichtung 10, ohne dass sie zerlegt werden muss und ohne dass ein zweiter Monteur benötigt wird, nach oben versetzt. Gemäß Figur 1 löst der auf dem Niveau N1 sich befindende Monteur die zweite Anschlusseinrichtung 90 vom in Figur 1 rechten Vertikalstiel 26. Dies ist deshalb vom Niveau N1 aus möglich, da die zweite Anschlusseinrichtung 90 unmittelbar unterhalb des Niveaus N1 an den Vertikalstiel 26 angeschlossen ist. Danach kann der Monteur durch Aushängen der dritten Anschlusseinrichtung 100 die rechte Geländerstütze 12 gemäß Pfeilrichtung I um eine Etagenhöhe nach oben versetzt anschließen (Pfeil I), indem er zunächst die dritte Anschlusseinrichtung 100 in den Anschlussbereich des montierten Geländerholms 24 der montierten Gerüstetage 50 einhängt und daran anschließend die zweite Anschlusseinrichtung 90 unterhalb des oberen Belages 56 an dem Vertikalstiel 26 verkeilt. Genau derselbe Vorgang wiederholt sich dann auf Seiten der linken Geländerstütze 12 (Pfeil II). Danach ist für die noch zu erstellende Gerüstetage 52 ein vorauseilendes Geländer mit Geländerholm 22 und überstehenden Geländerstützen 12 vorhanden.

Mit dem teleskopierbaren Geländerholm 22 ist der Einsatz der Vorrichtung 10 an Gerüstetagen mit unterschiedlichen Feldweiten problemlos möglich. Zur Gewährleistung eines vorauseilenden Geländers im Zuge der fortlaufenden Montage müssen lediglich die Geländerpfosten 12 umgesetzt werden, wobei der Geländerholm 22 an dem Geländerpfosten 22 montiert bleibt.

Es ist auch möglich, mehrere beabstandete Geländerholme 22 an den Geländerstützen anzuschließen. Hierzu müssen lediglich weitere Anschlusseinrichtungen an den Geländerstützen 12 angeschlossen sein.

Es ist auch denkbar, den temporären Geländerholm nicht teleskopierbar auszubilden. Zum Umsetzen der Vorrichtung sind jedoch dann zwei Monteure erforderlich, die parallel jeweils die linke beziehungsweise die rechte Geländerstütze lösen und etagenweise nach oben umsetzen.

In Figur 2 ist eine zweite Variante einer Geländerstütze 200 dargestellt, die insbesondere geeignet ist, bei einem bekannten Layher-Blitz-Gerüstsystem eingesetzt zu werden. Im oberen Endbereich ist eine erste Anschlusseinrichtung 14 vorhanden, die wie bei der Geländerstütze 12 gemäß Figur 2 als Kippstift 32 ausgebildet ist, der über ein Kragelement 30 direkt an der Außenwandung des Rundrohres 13 angeschlossen ist.

Im unteren Endbereich in Figur 2 ist eine dritte und vierte Anschlusseinrichtung 100,110 über Kragelemente 104 angeschlossen, wobei beide Anschlusseinrichtungen 100,110 einstückig ausgebildet sind. Beide Einrichtungen 100,110 weisen in einer Draufsicht gesehen eine U-förmige Querschnittskontur auf, wobei der Steg halbkreisförmig ausgebildet ist und einen Anlagequerschnittskonturbereich 120 für den montierten Vertikalstiel 26 des Gerüsts darstellt.

Die dritte Anschlusseinrichtung 100 besitzt zwei nach unten weisende (Neigung ca. 45° (Altgrad)) Laschenbereiche 102, wobei die Geometrie der vierten Anschlusseinrichtung 110 so ausgebildet ist, dass infolge des Eigengewichts der Geländerstütze 200 diese beim Einhängen der dritten Anschlusseinrichtung 100 in den montierten Geländerholm 24 des bestehenden Gerüsts sich automatisch in eine klemmende vertikale Montageposition bringt.

In diesem Zustand liegt die Innenkontur des Anlagequerschnittskonturbereichs 120 an der Außenkontur des montierten Vertikalstiels 26 des Gerüsts an. Die vierte Anschlusseinrichtung 110 besitzt zwei nach vorne weisende, parallel beabstandete Anlagevorsprünge 112, die im montierten Zustand über den montierten Vertikalstiel 26 des Gerüsts hinausweisen und zusätzlich eine Verdrehsicherung bilden, da sie jeweils innenseitig an der vorhandenen Anschlusskonstruktion für Geländerholme 24 des bestehenden Gerüsts anliegen.

Der montierte Zustand der Geländerstütze 200 ist in Figur 8 in einer Detailperspektive dargestellt. Die geneigten Laschenbereiche 102 der dritten Anschlusseinrichtung 100 übergreifen die montierten Geländerholme 24 des bestehenden Gerüsts. Die Geländerholme 24 sind an den montierten Vertikalstiel 26 des bestehenden Gerüsts über ein sogenanntes Geländerkästchen 108 angeschlossen. Die Anlagevorsprünge 112 der vierten Anschlusseinrichtung 110 liegen seitlich an dem Geländerkästchen 108 an, sodass insgesamt eine Verdrehsicherung der Geländerstütze 200 gegeben ist.

Zwischen der dritten Anschlusseinrichtung 100 und der ersten Anschlusseinrichtung 14 ist eine zweite Anschlusseinrichtung 90 über eine Vorsprungeinheit 92 an das Rundrohr 13 angeschlossen. Am freien Ende der Vorsprungeinheit 92 ist ein Hintergreifungsbereich 94 angeschlossen, der in einer Draufsicht gesehen einen halbkreisförmigen Querschnitt besitzt. Im freien Endbereich des halbkreisförmigen Hintergreifungsbereiches 94 ist ein nach unten offener Schlitz 96 vorhanden.

Der Anschluss der zweiten Anschlusseinrichtung 90 im montierten Zustand an das Gerüst ist in Figur 7 in einer Detailperspektive dargestellt. An den Vertikalstiel 26 des bestehenden Gerüsts ist im oberen Eckbereich zur Bildung eines Rahmens mit einem Querholm 27 ein Knotenblech 98 angeschweißt. Im Eckbereich des Knotenblechs ist eine Ausnehmung 25 vorhanden. In diese Ausnehmung 25 wird von oben her der freie Endbereich des Hintergreifungsbereiches 94 der zweiten Anschlusseinrichtung 90 eingeführt und über den Schlitz 96 auf das Knotenblech 98 aufgesteckt. Gleichzeitig umgreift der Hintergreifungsbereich 94 bereichsweise formschlüssig die Außenkontur des montierten Vertikalstiels 26. Insgesamt ergibt sich eine gute formschlüssige Verbindung, die eine zuverlässige Funktion gewährleistet und dennoch leicht montiert beziehungsweise demontiert werden kann.

In Figur 13 ist in einer Detailperspektive ein Montagezwischenzustand eines vorauseilenden Geländers unter Einsatz der Geländerstütze gemäß Figur 11 über zwei Gerüstfelder dargestellt. Das Grundgerüst wird durch das bekannte Layher-Allround-Gerüstsystem gebildet. Es sind bereits zwei Gerüstetagen 50, 49 montiert. Für die noch zu montierende Gerüstetage 52 soll ein Geländer zur Verfügung gestellt werden, welches von der oberen bestehenden Etage 50 montiert werden soll. In der Darstellung gemäß Figur 13 ist die rechts angeordnete Geländerstütze 300 noch an den unteren Vertikalstiel 26.1 angeschlossen. Die linke Geländerstütze 300 ist bereits oberseitig an den linken oberen Vertikalstiel 26.1 angeschlossen. Hierzu ist die zweite Anschlusseinrichtung 90 auf der obersten Rosette 162 des Vertikalstiels gelagert. Gleichzeitig ist die dritte Anschlusseinrichtung 90' auf der darunter im Rastermaß R beabstandet angeordneten Rosette 162 des Vertikalstiels 26.1 gelagert. Die in Figur 13 mittlere Geländerstütze 300 ist bereits von dem Vertikalstiel 26.1 schematisch gelöst dargestellt. Durch einfaches Hochschieben der mittleren Geländerstütze 300 und Anschluss an den zugehörigen mittleren Vertikalstiel 26.1 kann der zu montierende Geländerholm 22 auf das Höhenniveau H für das linke Gerüstfeld gebracht werden. Dabei muss der Geländerholm 22 nicht gelöst werden, da infolge seiner Teleskopierbarkeit eine Längenveränderung während des Montagevorgangs problemlos möglich ist. Nachdem die mittlere Vertikalstütze 300 oberseitig an den mittleren Vertikalstiel 26.1 angeschlossen ist, wird im Fortgang der Montage der in Figur 13 rechts dargestellte Geländerstütze 300 gelöst und ebenfalls oberseitig am rechten Vertikalstiel 26.1 angeschlossen.

Figur 14 zeigt denselben Montagezustand für die Geländerstütze 200 gemäß Figur 2, wobei als Grundgerüstsystem das bekannte Layher-Blitz-Gerüstsystem eingesetzt wird. Zur Montage der Geländerstütze 300 wird die dritte Anschlusseinrichtung 100 im Anschlussbereich eines bereits montierten Geländerholms 24 an die Vertikalstütze 26 mit ihren schrägen Laschenbereichen 102 eingehängt, wobei gleichzeitig die zweite Anschlusseinrichtung 90 durch Formschluss angeschlagen wird. Die Anlagevorsprünge 112 der vierten Anschlusseinrichtung 110 umgreifen das im Anschlussbereich angeordnete Anschlusskästchen für die montierten Geländerholme 24, sodass eine Verdrehsicherung der Geländerstütze 200 im montierten Zustand gewährleistet wird.

## Patentansprüche

1. Vorrichtung für ein Gerüst mit Gerüstetagen (49, 50, 52) mit Vertikalstielen (26), Riegeln, Belägen (54) und Geländerholmen (24) zur Montage eines erforderlichen temporär vorhandenen Geländerholms (22) von einer bestehenden Gerüstetage (50) für eine noch zu erstellende, darüber zu montierende Gerüstetage (52) mit
- einer vorderseitig an einen Vertikalstiel (26) der bestehenden Gerüstetage (50) anschließbaren Geländerstütze (12, 200, 300) mit
- einer ersten Anschlusseinrichtung (14),
- einer zweiten Anschlusseinrichtung (90),
- einer dritten Anschlusseinrichtung (90'),
wobei
- die erste Anschlusseinrichtung (14) im oberen Endbereich der Gerüststütze (12, 200, 300) angeordnet ist und zum Anschließen des temporären Geländerholms (22) dient,
- die dritte Anschlusseinrichtung (90') so ausgebildet ist, dass sie im Bereich des Anschlusses des montierten Geländerholms (24) an den montierten Vertikalstiel (20) der bestehenden Etage (50) lösbar anschließbar ist und der Abstand (A4) zwischen der dritten Anschlusseinrichtung (90') und der ersten Anschlusseinrichtung (14) so gewählt ist, dass sich der temporäre Geländerholm (22) bei angeschlossener dritter Anschlusseinrichtung (90') auf einem vorgegebenen Höhenniveau (H) bezüglich der noch zu erstellenden Gerüstetage (52) befindet,
- die zweite Anschlusseinrichtung (90) zwischen der ersten und dritten Anschlusseinrichtung (14, 90') zum lösbaren Anschluss an den Vertikalstiel (26) positioniert ist,
- Mittel zum lösbaren Arretieren der zweiten und dritten Anschlusseinrichtungen (90') vorhanden sind,
- Mittel zum Betätigen der Mittel zum lösbaren Arretieren vorhanden sind, die am oberen und/oder unteren Endbereich der Geländerstütze (12, 200, 300) eine Handhabe, insbesondere einen Handgriff (122), ein an die Handhabe angeschlossenes, innerhalb der Geländerstütze (12, 200, 300) um eine Drehachse (128) drehbar gelagertes Drehprofil (124) aufweisen,
- **dadurch gekennzeichnet, dass**
- die zweite und dritte Anschlusseinrichtung (90, 90') einen nach vorne das heißt senkrecht zur Drehachse (128) offenen, U-förmigen Aufnahmebereich (114) aufweisen und die Mittel zum lösbaren Arretieren ein unter der Wirkung eines elastischen Elements (116) stehendes Hebelelement (118) aufweisen, das zum Arretieren den U-förmigen Aufnahmebereich (114) verengt beziehungsweise zum Lösen freigibt, so dass die zweite und die dritte Anschlusseinrichtung (90, 90') von vorne, das heißt senkrecht zu der durch benachbart am Gerüst anordenbare Gerüststützen (12, 200, 300) und dem temporären Geländerholm (22) gebildeten Ebene bewegbar lösbar an den Vertikalstiel (26) anschließbar sind, wobei
- das Hebelelement (118) um eine Drehachse (119) drehbar ausgebildet ist und
- die Mittel zum lösbaren Arretieren einen an das Drehprofil (124) und an das Hebelelement (118) angeschlossenen Seilzug (126) aufweisen, wobei durch Drehung der Handhabe (122) das Hebelelement (118) entgegen der Wirkung des elastischen Elements (116) drehbar ist.

2. Vorrichtung nach Anspruch 1,
- **dadurch gekennzeichnet, dass**
- die zweite und die dritte Anschlusseinrichtung (90, 90') zwei parallel beabstandet angeordnete Vorsprungprofile (146) mit dem nach vorne offenen U-förmigen Aufnahmebereich (114) aufweisen,
- zwischen den Vorsprungprofilen (146) Stegprofile (148) angeordnet sind und
- das Hebelelement (118) mit dem Seilzug (126) zwischen den Vorsprungprofilen (146) angeordnet ist.

3. Vorrichtung nach Anspruch 1 oder 2,
- **dadurch gekennzeichnet, dass**
- die zweite Anschlusseinrichtung (90) und die dritte Anschlusseinrichtung (90') einen Anlagequerschnittskonturbereich aufweisen, der in montiertem Zustand an der Außenkontur des montierten Vertikalstiels (26) bereichsweise formschlüssig anliegt.

4. Hilfsgerüstvorrichtung als temporäres Geländer für ein Gerüst mit Gerüstetagen (49, 50, 52) mit Vertikalstielen (26), Riegeln, Belägen (54) und Geländerholmen (24) zur Montage eines erforderlichen temporär vorhandenen Geländerholms (22) von einer bestehenden Gerüstetage (50) für eine noch zu erstellende, darüber zu montierende Gerüstetage (52),
- **dadurch gekennzeichnet, dass**
- die Hilfsgerüstvorrichtung zumindest zwei an beabstandet angeordneten Vertikalstielen (26) angeschlossene Vorrichtungen nach einem oder mehreren der vorstehenden Ansprüche mit zumindest einem an die jeweilige Geländerstütze (12, 200, 300) über die erste Anschlusseinrichtung (14) lösbar angeschlossenen teleskopierbaren Geländerholm (22) aufweist.

## Claims

1. Apparatus for a scaffold having scaffolding levels (49, 50, 52) with vertical members (26), bars, boards (54) and guard rails (24) for mounting a necessary and temporarily present guard rail (22) of an existing scaffolding level (50) for a scaffolding level (52) that is yet to be constructed and is to be mounted thereabove, having
- a rail support (12, 200, 300) that is connectable to the front side of a vertical member (26) of the existing scaffolding level (50) and has
- a first connection device (14),
- a second connection device (90),
- a third connection device (90'), wherein
- the first connection device (14) is arranged in the upper end region of the rail support (12, 200, 300) and serves for connecting the temporary guard rail (22),
- the third connection device (90') is configured such that it is releasably connectable to the mounted vertical member (20) of the existing level (50) in the region of the connection of the mounted guard rail (24) and the spacing (A4) between the third connection device (90') and the first connection device (14) is selected such that, with the third connection device (90') connected, the temporary guard rail (22) is at a predefined height (H) with regard to the scaffolding level (52) yet to be constructed,
- the second connection device (90) is positioned between the first and third connection devices (14, 90') for releasable connection to the vertical member (26),
- means for releasably locking the second and third connection devices (90) are present,
- means for actuating the means for releasable locking are present and have, in the upper and/or lower end region of the rail support (12, 200, 300), a handle, in particular a hand grip (122), a rotary profile (124) which is connected to the handle and is mounted so as to be rotatable within the rail support (12, 200, 300) about a rotation axis (128),
- **characterized in that**
- the second and third connection devices (90, 90') have a U-shaped receiving region (114) that is open towards the front, that is to say perpendicularly to the rotation axis (128), and the means for releasable locking have a lever element (118) that is subjected to the effect of an elastic element (116) and constricts the U-shaped receiving region (114) for the purpose of locking and opens it for the purpose of releasing, such that the second and third connection devices (90, 90') are connectable to the vertical member (26) in a movably releasable manner from the front, that is to say perpendicularly to the plane formed by the rail supports (12, 200, 300), arrangeable adjacently on the scaffold, and the temporary guard rail (22), wherein
- the lever element (118) is formed so as to be rotatable about a rotation axis (119) and
- the means for releasable locking have a cable pull (126) connected to the rotary profile (124) and to the lever element (118), wherein the lever element (118) is rotatable counter to the effect of the elastic element (116) by rotation of the handle (122).

2. Apparatus according to Claim 1,
- **characterized in that**
- the second and the third connection device (90, 90') have two projecting profiles (146), arranged in a parallel and spaced-apart manner, with the forwardly open U-shaped receiving region (114),
- web profiles (148) are arranged between the projecting profiles (146), and
- the lever element (118) is arranged with the cable pull (126) between the projecting profiles (146).

3. Apparatus according to Claim 1 or 2,
- **characterized in that**
- the second connection device (90) and the third connection device (90') have an abutment cross-sectional contour region which, in the mounted state, butts in a regionally form-fitting manner against the external contour of the mounted vertical member (26).

4. Auxiliary scaffolding apparatus as a temporary rail for a scaffold having scaffolding levels (49, 50, 52) with vertical members (26), bars, boards (54) and guard rails (24) for mounting a necessary and temporarily present guard rail (22) of an existing scaffolding level (50) for a scaffolding level (52) that is yet to be constructed and is to be mounted thereabove,
- **characterized in that**
- the auxiliary scaffolding apparatus has at least two apparatuses according to one or more of the preceding claims connected to vertical members (26) that are arranged in a spaced-apart manner, with at least one telescopic guard rail (22) releasably connected to the respective rail support (12, 200, 300) via the first connection device (14).

## Revendications

1. Dispositif destiné à un échafaudage constitué d'étages (49, 50, 52) munis de poteaux verticaux (26), de verrous, de planchers (54) et de garde-corps (24), en vue du montage, à partir d'un étage existant (50) de l'échafaudage, d'un garde-corps (22) à présence provisoire requis pour un étage (52) dudit échafaudage devant être créé et monté à un niveau supérieur, comprenant
- un étai (12, 200, 300) de garde-corps, pouvant être rattaché frontalement à un poteau vertical (26) de l'étage existant (50) de l'échafaudage et comportant
- un premier système de rattachement (14),
- un deuxième système de rattachement (90),
- un troisième système de rattachement (90'),
sachant que
- ledit premier système de rattachement (14) est disposé dans la région supérieure de l'étai (12, 200, 300) de garde-corps, et sert à rattacher le garde-corps provisoire (22),
- ledit troisième système de rattachement (90') est réalisé de façon telle qu'il puisse être rattaché amoviblement au poteau vertical monté (20) de l'étage existant (50), dans la région du rattachement du garde-corps monté (24), la distance (A4), entre ledit troisième système de rattachement (90') et le premier système de rattachement (14), étant choisie de manière que le garde-corps provisoire (22) se trouve, à l'état rattaché dudit troisième système de rattachement (90'), à un niveau en hauteur (H) préétabli par rapport à l'étage (52) de l'échafaudage qui doit être créé,
- ledit deuxième système de rattachement (90) est interposé entre lesdits premier et troisième systèmes de rattachement (14, 90'), en vue du rattachement amovible au poteau vertical (26),
- des moyens sont présents pour arrêter lesdits deuxième et troisième (90') systèmes de rattachement, de manière libérable,
- des moyens présents pour actionner lesdits moyens d'arrêt libérable comportent, dans la (les) régions(s) extrême(s) supérieure et/ou inférieure de l'étai (12, 200, 300) de garde-corps, un élément de prise en main se présentant notamment comme une poignée (122), et un profilage rotatif (124) rattaché audit élément de prise en main et monté à rotation autour d'un axe de rotation (128), à l'intérieur dudit étai (12, 200, 300) de garde-corps,
- **caractérisé par le fait que**
- les deuxième et troisième systèmes de rattachement (90, 90') présentent une zone réceptrice (114) configurée en U et ouverte vers l'avant, c'est-à-dire perpendiculairement à l'axe de rotation (128), et les moyens d'arrêt libérable comportent un élément (118) à effet de levier, soumis à l'action d'un élément élastique (116) et provoquant, respectivement, un resserrement de ladite zone réceptrice (114) configurée en U, en vue de l'arrêt, ou sa libération en vue de la dissociation, de telle sorte que lesdits deuxième et troisième systèmes de rattachement (90, 90') puissent être rattachés amoviblement au poteau vertical (26) avec mobilité depuis l'avant, c'est-à-dire perpendiculairement au plan formé par le garde-corps provisoire (22) et par l'étai (12, 200, 300) de garde-corps pouvant être disposé au voisinage de l'échafaudage, sachant que
- ledit élément (118) à effet de levier est réalisé avec aptitude rotatoire autour d'un axe de rotation (119), et que
- lesdits moyens d'arrêt libérable comportent un câble de traction (126) rattaché au profilage rotatif (124) et audit élément (118) à effet de levier, une rotation de l'élément (122) de prise en main permettant de faire tourner ledit élément (118) à effet de levier, en opposition à l'action de l'élément élastique (116).

2. Dispositif selon la revendication 1,
- **caractérisé par le fait que**
- les deuxième et troisième systèmes de rattachement (90, 90') comportent deux profilages (146) en saillie, disposés parallèlement à distance, présentant la zone réceptrice (114) configurée en U et ouverte vers l'avant,
- des profilages d'armature (148) sont interposés entre lesdits profilages (146) en saillie, et
- l'élément (118) à effet de levier est placé entre lesdits profilages (146) en saillie, conjointement au câble de traction (126).

3. Dispositif selon la revendication 1 ou 2,
- **caractérisé par le fait que**
- le deuxième système de rattachement (90) et le troisième système de rattachement (90') présentent une région à section transversale de contact profilée qui, à l'état monté, est en applique contre le profil extérieur du poteau vertical monté (26), par zones, avec complémentarité de formes.

4. Dispositif d'ossature auxiliaire remplissant la fonction d'un garde-corps provisoire dévolu à un échafaudage constitué d'étages (49, 50, 52) munis de poteaux verticaux (26), de verrous, de planchers (54) et de garde-corps (24), en vue du montage, à partir d'un étage existant (50) de l'échafaudage, d'un garde-corps (22) à présence provisoire requis pour un étage (52) dudit échafaudage devant être créé et monté à un niveau supérieur,
- **caractérisé par le fait que**
- ledit dispositif d'ossature auxiliaire comprend au moins deux dispositifs conformes à l'une ou plusieurs des revendications précédentes, rattachés à des poteaux verticaux (26) implantés à distance, dotés d'au moins un garde-corps télescopique (22) rattaché amoviblement, par l'intermédiaire du premier système de rattachement (14), à l'étai (12, 200, 300) de garde-corps considéré.
